# EUROPÄISCHE PATENTSCHRIFT

(11) **EP 1 636 031 B1**
(45) Veröffentlichungstag und Bekanntmachung des Hinweises auf die Patenterteilung: **11.04.2007**
(21) Anmeldenummer: 03817188.0
(22) Anmeldetag: 20.06.2003
(51) Int. Cl.: B41F 17/00

(54) **VERFAHRBARER TAMPONTRÄGER EINER TAMPONDRUCKMASCHINE**
DISPLACEABLE TAMPON SUPPORT OF A TAMPON PRINTING MACHINE
SUPPORT DE TAMPON DEPLAÇABLE DE MACHINE A IMPRIMER UTILISEE EN TAMPOGRAPHIE

(43) Veröffentlichungstag der Anmeldung: 22.03.2006
(73) Patentinhaber: ITW Morlock GmbH, 72280 Dornstetten (DE)
(72) Erfinder: REINHOLDT, Holger, 72250 Freudenstadt (DE)
(74) Vertreter: Zech, Stefan Markus
(86) Internationale Anmeldenummer: PCT/EP2003/006519
(87) Internationale Veröffentlichungsnummer: WO 2004/113075

(56) Entgegenhaltungen:
- EP-A- 0 379 447
- EP-A- 0 718 098
- US-A- 5 662 041
- US-A- 5 694 839
- US-B1- 6 393 981

## Beschreibung

Die Erfindung betrifft eine Tampondruckmaschine zum Bedrucken von Produkten mittels eines Tampons gemäß dem Oberbegriff von Anspruch 1.

Eine Tampondruckmaschine dieser Art ist aus der US 5,662,041 bekannt. Sie ist als pad printing machine bezeichnet und der Tampon ist als transfer pad bezeichnet. Der Tampon oder transfer pad ist ein Stempelelement aus federelastischem Material.

Eine Tampondruckmaschine kann für einen vollautomatischen Betrieb oder für einen manuellen Betrieb ausgebildet sein. Beim automatischen Betrieb ist der Bewegungsbereich des Tamponträgers und des Klischeeträgers aus Sicherheitsgründen vorzugsweise abgeschirmt, damit zwischen ihnen einerseits und einem Produkt-Träger andererseits keine Hand eingeklemmt werden kann. Bei Tampondruckmaschinen, welche für den manuellen Betrieb ausgebildet sind, womit das manuelle Einlegen und Herausnehmen der zu bedruckenden Produkte in und aus der Maschine gemeint ist, ist aus Sicherheitsgründen eine Zweihandbedienvorrichtung vorgesehen, durch welche die Tampondruckmaschine nur eingeschaltet werden kann, wenn mit beiden Enden zwei voneinander entfernte Bedienelemente gleichzeitig bedient werden.

Durch die Erfindung soll die Aufgabe gelöst werden, eine Tampondruckmaschine der genannten Art so auszubilden, dass sie vielseitiger verwendbar ist, ohne dass teuere konstruktive Maßnahmen erforderlich sind.

Diese Aufgabe wird gemäß der Erfindung durch die Merkmale von Anspruch 1 gelöst.

Demgemäß betrifft die Erfindung eine Tampondruckmaschine, enthaltend einen Klischeeträger, welcher zusammen mit einem von ihm getragenen Klischee in einer ersten x-Linie zwischen einer Farbaufnahmeposition und einer Farbabgabeposition retativ zu einem Farbbecher in einer ersten Führungsvorrichtung vor und zurück bewegbar ist, wobei der Farbbecher auf der Oberfläche des Klischees gleitet und zur Oberfläche des Klischees hin offen ist, und wobei in der Oberfläche des Klischees mindestens eine Druckbildvertiefung gebildet ist, welche sich in der Farbaufnahmeposition unter dem Farbbecher befindet und in der Farbabgabeposition über die erste Führungsvorrichtung hinaus positioniert ist; einen Tamponträger, welcher entlang einer ersten y-Linie quer zur ersten x-Linie zwischen einer oberen Ruheposition und einer unteren Klischeekontaktierposition in einer zweiten Führungsvorrichtung ab und auf bewegbar ist, wenn der Klischeeträger in der Farbabgabeposition ist, um mittels eines vom Tamponträger getragenen Tampons Druckfarbe aus der Druckbildvertiefung des Klischees aufzunehmen; wobei der Tamponträger, nachdem er von der Klischeekontaktierposition wieder aufwärts bewegt und dann der Klischeeträger von der Farbabgabeposition wieder in die Farbaufnahmeposition zurück bewegt wurde, erneut entlang der ersten y-Linie in eine Druckposition abwärts bewegbar ist; Antriebsmittel zum Bewegen des Klischeeträgers und des Tamponträgers; dadurch gekennzeichnet, dass der Tamponträger auf einem ersten Niveau, auf welchem er höher angeordnet ist als wenn er sich in der Klischeekontaktposition befindet, quer zur ersten y-Linie zwischen der ersten y-Linie und einer zweiten y-Linie längs einer zweiten x-Linie in einer dritten Führungsvorrichtung vor und zurück bewegbar ist, wobei die zweite y-Linie sich quer zu den beiden x-Linien erstreckt und von der ersten Führungsvorrichtung des Klischeeträgers weiter nach vorne entfernt ist als die erste y-Linie.

Gemäß einer bevorzugten Ausführungsform der Erfindung ist die Tampondruckmaschine ferner dadurch gekennzeichnet, dass der Tamponträger mit dem Tampon in der zweiten y-Linie entlang der zweiten y-Linie zwischen dem ersten Niveau und einem tiefer gelegenen zweiten Niveau zusammen mit dem Tampon ab und auf bewegbar ist.

### Vorteile der Erfindung:

In der zweiten y-Linie können zu bedruckende Produkte manuell auf einem Produkt-Träger gehalten werden, ohne dass die Gefahr besteht, dass eine Hand zwischen dem Produkt-Träger einerseits und dem Klischee oder einem Klischeeträger anderseits eingeklemmt wird. In der zweiten y-Linie können Produkte bedruckt werden, welche wesentlich breiter sind als Produkte in der ersten y-Linien, weil die zweite y-Linie von dem Klischeeträger nach vorne weiter entfernt ist als die erste y-Linie. Ferner besteht die Möglichkeit, ein Produkt, welches sich quer über beide y-Linien erstreckt, in beiden y-Linien gleichzeitig zu bedrucken. Auch besteht die Möglichkeit, in der ersten y-Linie ein Produkt und gleichzeitig in der zweiten y-Linie ein Produkt zu bedrucken, so dass pro Zeiteinheit doppelt so viele Produkte mit einer einzigen Tampondruckmaschine bedruckbar sind, als mit den bekannten Tampondruckmaschinen vergleichbarer Art. Eine weitere Möglichkeit der Erfindung besteht darin, in der zweiten y-Linie eine Reinigungsvorrichtung zum Reinigen des Tampons zu positionieren, um zu vermeiden, dass in der ersten y-Linie auf dem Produkt-Träger eine Produkt-Position ausfällt durch eine dort anzuordnende Reinigungsvorrichtung zur Reinigung des Tampons. Die Reinigungsvorrichtung kann in der zweiten y-Linie auf dem ersten Niveau des Tamponträgers angeordnet sein, um dort den Tampon zu kontaktieren, oder an einer tiefer gelegenen Stelle, z. B. auf einem Produkt-Träger, um dort den Tampon zu kontaktieren und zu reinigen. Der Produkt-Träger kann zum Tragen nur eines einzigen Produktes oder zum gleichzeitigen Tragen von mehreren Produkten ausgebildet sein, welche von dem Produkt-Träger nacheinander in die erste y-Linie (oder die zweite y-Linie oder in beide y-Linien) gebracht werden. Der Produkt-Träger kann beispielsweise ein linear verschiebbarer oder ein karussellartig drehbar angeordneter Produkt-Träger sein.

Es ist ersichtlich, dass durch die Erfindung mit einer einzigen Type von Tampondruckmaschinen eine große Vielzahl von verschiedenen Tampondruckmaschinen-Arbeitsplätzen gebildet werden kann.

Weitere Merkmale der Erfindung sind in den Unteransprüchen enthalten. Ihre Vorteile bestehen darin, dass sie die Tampondruckmaschine konstruktiv besonders einfach und betriebssicher gestalten.

Die Erfindung wird im Folgenden mit Bezug auf Fig. 1 der beiliegenden Zeichnung anhand einer bevorzugten Ausführungsform als Beispiel beschrieben.

Fig. 1 zeigt die bevorzugte Ausführungsform einer Tampondruckmaschine nach der Erfindung nur schematisch.

Die Tampondruckmaschine nach der Erfindung enthält einen Klischeeträger 2, welcher zusammen mit einem von ihm getragenen Klischee 4 längs einer ersten x-Line 6 zwischen einer Farbaufnahmeposition 6-1, welche in ausgezogenen Linien gezeichnet ist, und einer Farbabgabeposition 6-2, welche in gestrichelten Linien gezeichnet ist, relativ zu einem Farbbecher 8 in einer ersten Führungsvorrichtung 10 vor und zurück bewegbar ist, wie dies durch die als Doppelpfeil gezeichnete erste x-Linie dargestellt ist.

Der Farbbecher 8 wird von einer, nicht gezeigten, Haltevorrichtung in einer definierten Becherposition 12 gehalten, welche als vertikale strichpunktierte Linie gezeichnet ist. Beim Vor- und Zurückbewegen des Klischees 4 mittels des Klischeeträgers 2 längs der ersten x-Linie 6 gleitet der untere, als Rakel ausgebildete Rand 14 des Bechers 8 auf der Oberfläche 16 des Klischees 4. Der Farbbecher 8 ist unten zur Oberfläche 16 des Klischees 4 hin offen, so dass die im Farbbecher 8 vorhandene Druckfarbe auf der Oberfläche 16 des Klischees 4 steht und in ein Druckbild 18 eindringen kann, welches in der Oberfläche 16 des Klischees 4 durch mindestens eine Druckbildvertiefung gebildet ist. Die Druckbildvertiefung 18 befindet sich innerhalb des Innenumfanges des Farbbechers 8, wenn sich das Klischee 4 in der Farbaufnahmeposition 6-1 befindet. Die Druckbildvertiefung befindet sich in der Farbabgabeposition 6-2 unter einem Tampon 20, welches von einem Tamponträger 22 getragen wird.

In der Farbaufnahmeposition 6-1 befinden sich die Vorderkante des Klischeeträgers 2 und des Klischees 4 ungefähr in der gleichen Vertikalebene oder nur kurz davor oder kurz dahinter wie die Vorderkante 24 der ersten Führungsvorrichtung 10. Die Vorderkante einer Maschinenbasis 26, welche die erste Führungsvorrichtung 10 trägt oder bildet, liegt ungefähr in der gleichen Vertikalebene wie die Vorderkante 24 der ersten Führungsvorrichtung 10.

Der Tamponträger 22 ist entlang einer ersten y-Linie 24, welche durch einen vertikalen Doppelpfeil dargestellt ist, quer zur ersten x-Linie 6, welche durch einen horizontalen Doppelpfeil dargestellt ist, zwischen einer oberen Ruheposition 20-1 und einer unteren Klischeekontaktierposition 20-2 in einer zweiten Führungsvorrichtung 26 ab- und aufbewegbar, wenn der Klischeeträger 2 in der Farbabgabeposition 6-2 ist, um mittels des vom Tamponträger 22 getragenen Tampons 20 Druckfarbe aus der Druckbildvertiefung 18 des Klischees 4 aufzunehmen.

Der Tamponträger 22 ist zusammen mit dem Tampon 20, nach der Aufnahme von Druckfarbe aus der Druckbildvertiefung 18 des Klischees 4, wieder aufwärts bewegbar bis in eine Zwischenposition oder vorzugsweise bis in die Ruheposition 20-2, so dass er das Klischee 4 freigibt, so dass der Klischeeträger 2 mit dem Klischee 4 von der Farbabgabeposition 6-2 in die Farbaufnahmeposition 6-1 zurück bewegt werden kann: Damit wird vor der Vorderkante 24 der ersten Führungsvorrichtung 10 ein vertikaler Bewegungsweg frei, auf welchem der Tamponträger 22 mit dem Tampon 20 erneut entlang der ersten y-Linie 24 nach unten in eine Druckposition 20-3 bewegbar ist, um dort die Druckfarbe vom Tampon 20 auf ein Produkt 28 zu drucken. Das Produkt 28 wird von einem Produkt-Träger 30 getragen und in einer vorbestimmten Position gehalten.

Die Druckposition 20-3 kann auf jeder beliebigen Höhe unterhalb der Ruheposition 20-1 sein, ist jedoch vorzugsweise unterhalb der Klischeekontaktierposition 20-2, damit der Tampon 20 das Produkt 28 bedrucken kann, ohne dass der Produkt-Träger 30 auf und ab bewegt werden muss.

Der Produkt-Träger 30 kann in verschiedener Art und Weise ausgebildet sein, beispielsweise zur Halterung von nur einem einzigen Produkt 28 oder zur Halterung von mehreren Produkten 28, wobei der Produkt-Träger 30 in einer horizontalen Ebene geradlinig bewegbar oder um eine Drehachse drehbar angeordnet sein kann und die Produkte 28 auf dem Produkt-Träger 30 in dessen Bewegungsrichtung nacheinander in einer Reihe angeordnet sind, so dass nacheinander jeweils ein Produkt 28 in der ersten y-Linie 24 und unter dem Tampon positionierbar ist zum Bedrucken.

Die vom Tampon 20 auf das Produkt 28 übertragene Farbe hat entsprechend der mindestens einen Druckbildvertiefung 18 des Klischees 4 die Form einer Schrift und/oder eines Bildes und/oder eines Symbols und/oder einer anderen Markierung.

Als Antriebsmittel zum Bewegen des Klischeeträgers 2 und zum Bewegen des Tamponträgers 22 sind in Fig. 1 ein Stellmotor 32 zum Vor- und Zurückbewegen des Klischeeträgers 2 längs der ersten x-Linie 6 und ein Stellmotor 34 zum Auf- und Abbewegen des Tamponträgers 22 längs der ersten y-Linie 24 schematisch dargestellt. Die Stellantriebe 32 und 34 können elektrisch, pneumatisch oder hydraulisch sein.

Der Tamponträger 22 ist auf einem ersten Niveau, auf welchem er höher angeordnet ist als wenn er sich in der Klischeekontaktposition 20-2 befindet, quer zur ersten y-Linie 24. zwischen dieser ersten y-Linie 24 und einer zweiten y-Linie 36 längs einer zweiten x-Linie 38 in einer dritten Führungsvorrichtung 40 vor und zurück bewegbar. Das erste Niveau, auf welchem der Tamponträger 22 mit dem Tampon 20 längs der zweiten x-Linie 40 vor und zurück bewegbar ist, kann auf beliebiger Höhe zwischen der Klischeekontaktposition 20-2 und der oberen Ruheposition 20-1 liegen, wobei gemäß bevorzugter Ausführungsform das erste Niveau die obere Ruheposition 20-1 ist.

Gemäß der bevorzugten Ausführungsform ist die zweite Führungsvorrichtung 26, relativ zu welcher der Tamponträger 22 mit dem Tampon 20 ab und auf bewegbar ist, an der dritten Führungsvorrichtung 40 derart angeordnet, dass sie an der dritten Führungsvorrichtung 40 längs der zweiten x-Linie 38 vor und zurück bewegbar ist. Die zweite Führungsvorrichtung 26- kann beispielsweise ein Schlitten oder Wagen sein, welcher von der dritten Führungsvorrichtung 40 getragen wird. Gemäß anderer Ausführungsform können die zweite Führungsvorrichtung 26 und die dritte Führungsvorrichtung 40 auch relativ zueinander verschiebbare Schienen sein oder in anderer Weise ausgebildet sein.

Der Tamponträger 22 mit dem Tampon 20 ist entlang der zweiten y-Linie 36 zwischen dem ersten Niveau, welches vorzugsweise das Niveau der Ruheposition 20-1 ist, und einem tiefer gelegenen zweiten Niveau 20-4 ab und auf bewegbar, wie dies in Fig. 1 in gestrichelten Linien schematisch dargestellt ist. Das zweite Niveau 20-4 kann auf gleichem Niveau wie die Klischeekontaktierposition 20-2 oder wie die Druckposition 20-3 oder auf einer anderen Höhe sein.

Die zweite y-Linie 36 erstreckt sich quer zu den beiden x-Linien 6 und 38 und ist von der Vorderkante 24 der ersten Führungsvorrichtung 10 des Klischeeträgers 2 und der Vorderkante der Maschinenbasis 26 nach vorne weiter entfernt als die erste y-Linie 24.

Wenn der Tamponträger 22 mit dem Tampon 20 in der zweiten y-Linie 36 ist, kann der Tampon 20 leichter ausgetauscht werden als in der ersten y-Linie 24, weil durch den größeren Abstand von der Vorderkante 24 der ersten Führungsvorrichtung 10 und der Maschinenbasis 26 mehr Freiraum zur Verfügung steht. Ferner kann in der zweiten y-Linie 36 eine Reinigungsvorrichtung zum Reinigen des Tampons 20 vorgesehen sein, wobei je nach Ausführungsform und Positionierung der Reinigungsvorrichtung die Reinigung des Tampons auf dem ersten Niveau 20-1 oder dem zweiten Niveau 20-4 erfolgen kann. Die Reinigung des Tampons in der zweiten y-Linie 36 hat die Vorteile, dass mehr Raum zur Verfügung steht als in der ersten y-Linie 24 und dass in der ersten y-Linie 24 auf dem Produkt-Träger 30 kein Platz zum Bedrucken von Produkten 28 für eine Reinigungsstation verloren geht.

Wenn der Tamponträger 22 mit dem Tampon 20 nicht nur von der ersten y-Linie 24 in die zweite y-Linie 36 nach vorne bewegbar ist, sondern auch entlang der zweiten y-Linie 36 ab und auf bewegbar ist zwischen dem oberen ersten Niveau 20-1, welches vorzugsweise die obere Ruheposition ist, und dem tiefer gelegenen zweiten Niveau 20-4, dann ergeben sich die weiteren Vorteile: Leichteres Austauschen und Reinigen des Tampons 20 wie auf dem ersten Niveau 20-1. Es besteht die Möglichkeit, andere Produkte 48 oder die gleichen Produkte 28 auf dem gleichen oder einem anderen Träger 30 manuell für den Druckvorgang festzuhalten, ohne eine Verletzungsgefahr durch Einklemmen einer Hand oder eines Fingers zwischen dem Produkt-Träger 30 und dem vorbewegbaren Klischeeträger 2. In der zweiten y-Linie 36 können, wegen des größeren Abstandes von der Vorderkante 24 der ersten Führungsvorrichtung 10 und der Maschinenbasis 26, größere Produkte 48 bedruckt werden. Ferner besteht die Möglichkeit, große Produkte 48, welche sich über beide y-Linien 24 und 36 erstrecken, in beiden y-Linien 24 und 36 mit dem Tampon 20 zu bedrucken. Außerdem besteht die Möglichkeit, mit dem Tampon 20 zwei getrennte Produkte 28 in der ersten y-Linie 24 und in der zweiten γ-Linie 36 zu bedrucken, ohne dass der Produkt-Träger 30 eine Transportbewegung für die Abfuhr eines bedruckten Produkts 28 und die Zufuhr eines neuen Produktes 28 ausführen muss.

Gemäß einer bevorzugten Ausführungsform der Erfindung sind an den beiden y-Linien 24 und 36 nicht zwei getrennte Produkt-Träger angeordnet, sondern ein Produkt-Träger 30, welcher sich über beide y-Linien 24 und 36 erstreckt, entsprechend Fig. 1.

Auf dem tieferen Niveau 20-4 in der zweiten y-Linie 36 kann sich somit als Objekt entweder ein zu bedruckendes Produkt 28 oder 48 oder eine Reinigungsvorrichtung zum Reinigen des Tampons 20 befinden.

Gemäß der bevorzugten Ausführungsform der Erfindung sind die erste x-Linie 6 und die zweite x-Linie 38 parallel zueinander. Vorzugsweise ist die zweite y-Linie 36 parallel zur ersten y-Linie 24. Vorzugsweise ist auch mindestens eine, noch bevorzugter alle, der x- und/oder y-Linien 6, 38, 24, 36 geradlinig. Ebenfalls gemäß bevorzugter Ausführungsform sind die y-Linien 24 und 36 rechtwinklig zu den x-Linien 6 und 38. Und ebenfalls gemäß bevorzugter Ausführungsform sind die x-Linien 6 und 38 horizontal und die y-Linien 24 und 36 vertikal. Für den Fachmann ist es verständlich, dass Abweichungen von diesen bevorzugten Ausführungsformen möglich sind.

Gemäß einer anderen bevorzugten Ausführungsform der Erfindung ist das zweite Niveau 20-4, auf welches der Tamponträger 22 ab bewegbar ist, höhenvariabel einstellbar zur Anpassung an verschiedene Betriebsbedingungen, beispielsweise an verschieden hohe Produkte 48 oder an verschiedene Verwendungszwecke, beispielsweise zum Reinigen des Tampons 20 anstatt zum Bedrucken von Druckfarbe vom Tampon 20 auf ein Produkt 48.

Als Antriebsmittel zum Bewegen des Tamponträgers 22 entlang der zweiten x-Linie 38 ist schematisch ein Stellantrieb 50 dargestellt, welches ein elektrischer, pneumatischer oder hydraulischer Antrieb sein kann.

Die Ansteuerung der Antriebe 32, 34 und 50 erfolgt vorzugsweise durch eine elektronische Steuereinrichtung 52 in Abhängigkeit von einem vorbestimmten Druckprozess zum aufeinanderfolgenden Bedrucken einer Vielzahl von Produkten 28 und/oder 48 und vorzugsweise auch zum Reinigen des Tampons 20. Hierfür enthält die Steuereinrichtung 52 vorzugsweise ein automatisch ablaufendes Programm.

Das Klischee 2 kann bei allen Ausführungsformen durch den Klischeeträger 4 selbst gebildet sein, anstatt ein eigenes Element zu sein. In diesem Fall ist eine obere Oberfläche des Klischeeträgers 4 als Klischee-Oberfläche 16 ausgebildet, in welcher die mindestens eine Druckbildvertiefung 18 gebildet ist.

## Patentansprüche

1. Tampondruckmaschine, enthaltend einen Klischeeträger (2), welcher zusammen mit einem von ihm getragenen Klischee (4) in einer ersten x-Linie (6) zwischen einer Farbaufnahmeposition (6-1) und einer Farbabgabeposition (6-2) relativ zu einem Farbbecher (8) in einer ersten Führungsvorrichtung (10) vor und zurück bewegbar ist, wobei der Farbbecher (8) auf der Oberfläche des Klischees (4) gleitet und zur Oberfläche des Klischees hin offen ist, und wobei in der Oberfläche (16) des Klischees (4) mindestens eine Druckbildvertiefung (18) gebildet ist, welche sich in der Farbaufnahmeposition (6-1) unter dem Farbbecher (8) befindet und in der Farbabgabeposition (6-2) über die erste Führungsvorrichtung (10) hinaus positioniert ist; einen Tamponträger (22), welcher entlang einer ersten y-Linie (24) quer zur ersten x-Linie (6) zwischen einer oberen Ruheposition (20-1) und einer unteren Klischeekontaktierposition (20-2) in einer zweiten Führungsvorrichtung (26) ab und auf bewegbar ist, wenn der Klischeeträger (2) in der Farbabgabeposition (6-2) ist, um mittels eines vom Tamponträger (22) getragenen Tampons (20) Druckfarbe aus der Druckbildvertiefung (18) des Klischees (4) aufzunehmen; wobei der Tamponträger (22), nachdem er von der Klischeekontaktierposition (20-2) wieder aufwärts bewegt und dann der Klischeeträger (2) von der Farbabgabeposition wieder in die Farbaufnahmeposition zurück bewegt wurde, erneut entlang der ersten y-Linie (24) in eine Druckposition (20-3)' abwärts bewegbar ist; Antriebsmittel (32,34) zum Bewegen des Klischeeträgers (2) und des Tamponträgers (22);
**dadurch gekennzeichnet,**
**dass** der Tamponträger (22) auf einem ersten Niveau (20-1), auf welchem er höher angeordnet ist als wenn er sich in der Klischeekontaktposition befindet, quer zur ersten y-Linie (24) zwischen der ersten y-Linie (24) und einer zweiten y-Linie (36) längs einer zweiten x-Linie (38) in einer dritten Führungsvorrichtung (40) vor und zurück bewegbar ist, wobei die zweite y-Linie (36) sich quer zu den beiden x-Linien (6,38) erstreckt und von der ersten Führungsvorrichtung (10) des Klischeeträgers (2) weiter nach vorne entfernt ist als die erste y-Linie (24).

2. Tampondruckmaschine nach Anspruch 1,
**dadurch gekennzeichnet,**
**dass** der Tamponträger (22) mit dem Tampon (20) in der zweiten y-Linie (36) entlang der zweiten y-Linie zwischen dem ersten Niveau (20-1) und einem tiefer gelegenen zweiten Niveau (20-4) zusammen mit dem Tampon (20) ab und auf bewegbar ist.

3. Tampondruckmaschine nach Anspruch 1 oder 2,
**dadurch gekennzeichnet,**
**dass** der Tamponträger (22) auf dem ersten Niveau in der Ruheposition (20-1) ist.

4. Tampondruckmaschine nach Anspruch 2 oder 3,
**dadurch gekennzeichnet,**
**dass** das zweite Niveau (20-4) des Tamponträgers (22) das gleiche Niveau ist, welches der Tamponträger in der Klischeekontaktierposition (20-2) hat.

5. Tampondruckmaschine nach Anspruch 2, oder 3,
**dadurch gekennzeichnet,**
**dass** das zweite Niveau (20-4) des Tamponträgers (22) höher liegt als das Niveau, welches der Tamponträger in der Klischeekontaktierposition (20-2) hat.

6. Tampondruckmaschine nach Anspruch 2 oder 3,
**dadurch gekennzeichnet,**
**dass** das zweite Niveau (20-4) des Tamponträgers (22) tiefer liegt als das Niveau, welches der Tamponträger in der Klischeekontaktierposition (20-2) hat

7. Tampondruckmaschine nach einem der vorhergehenden Ansprüche 2 bis 6,
**dadurch gekennzeichnet,**
**dass** das zweite Niveau (20-4), auf welches der Tamponträger (22) abbewegbar ist, höhenvariabel einstellbar ist.

8. Tampondruckmaschine nach einem der vorhergehenden Ansprüche 2 bis 7,
**dadurch gekennzeichnet,**
**dass** ein Produkt-Träger (30), welcher zu bedruckende Produkte (28,48) in der Druckposition (20-3) hält, so dass sie vom Tampon (20) des Tamponträgers (22) in dieser Druckposition (20-3) mit Druckfarbe bedruckbar sind, sich quer über beide y-Linien (24,36) hinweg erstreckt und in der zweiten y-Linie (36) zur Aufnahme eines vom Tampon (20) des Tamponträgers (22) kontaktierbaren Objektes ausgebildet ist.

9. Tampondruckmaschine nach einem der vorhergehenden Ansprüche,
**dadurch gekennzeichnet,**
**dass** die zweite x-Linie (38) parallel zur ersten x-Linie (6) ist.

10. Tampondruckmaschine nach einem der vorhergehenden Ansprüche,
**dadurch gekennzeichnet,**
**dass** die zweite y-Linie (36) parallel zur ersten y-Linie (24) ist.

11. Tampondruckmaschine nach einem der vorhergehenden Ansprüche,
**dadurch gekennzeichnet,**
**dass** mindestens eine der x- und/oder y-Linien geradlinig ist.

12. Tampondruckmaschine nach Anspruch 11,
**dadurch gekennzeichnet,**
**dass** die γ-Linien (24,36) sich rechtwinklig zu den x-Linien (6,38) erstrecken.

## Claims

1. Ink pad printing press, comprising a plate carrier (2) which, together with a plate (4) carried by it, can be moved to and fro in a first guide device (10) in a first x-line (6) between an ink uptake position (6-1) and an ink delivery position (6-2) relative to an ink pot (8), the ink pot (8) sliding on the surface of the plate (4) and being open toward the surface of the plate, and at least one printing image depression (18) being formed in the surface (16) of the plate (4), said printing image depression being situated below the ink pot (8) in the ink uptake position (6-1) and being positioned beyond the first guide device (10) in the ink delivery position (6-2); an ink pad carrier (22) which can be moved up and down in a second guide device (26) along a first y-line (24), transversely with respect to the first x-line (6), between an upper rest position (20-1) and a lower plate contacting position (20-2), when the plate carrier (2) is in the ink delivery position (6-2) in order to take up printing ink from the printing image depression (18) of the plate (4) by means of an ink pad (20) carried by ' the ink pad carrier (22); it being possible to move the ink pad carrier (22) downward again along the first y-line (24) into a printing position (20-3), after it has been moved upward again from the plate contacting position (20-2) and the plate carrier (2) has then been moved back again into the ink uptake position from the ink delivery position; drive means (32, 34) for moving the plate carrier (2) and the ink pad carrier (22); **characterized in that** it is possible to move the ink pad carrier (22) to and fro in a third guide device (40) along a second x-line (38), transversely with respect to the first y-line (24) between the first y-line (24) and a second y-line (36), on a first level (20-1) on which said ink pad carrier is arranged in a higher position than when it is in the plate contacting position, the second y-line (36) extending transversely with respect to the two x-lines (6, 38) and being at a greater distance toward the front from the first guide device (10) of the plate carrier (2) than the first y-line (24).

2. Ink pad printing press according to Claim 1,
**characterized in that** it is possible to move the ink pad carrier (22) together with the ink pad (20) up and down with the ink pad (20) in the second y-line (36) along the second y-line between the first level (20-1) and a lower second level (20-4).

3. Ink pad printing press according to Claim 1 or 2,
**characterized in that** the ink pad carrier (22) is in the rest position (20-1) when on the first level.

4. Ink pad printing press according to Claim 2 or 3,
**characterized in that** the second level (20-4) of the ink pad carrier (22) is the same level occupied by the ink pad carrier in the plate contacting position (20-2).

5. Ink pad printing press according to Claim 2 or 3,
**characterized in that** the second level (20-4) of the ink pad carrier (22) is higher than the level occupied by the ink pad carrier in the plate contacting position (20-2).

6. Ink pad printing press according to Claim 2 or 3,
**characterized in that** the second level (20-4) of the ink pad carrier (22) is lower than the level occupied by the ink pad carrier in the plate contacting position (20-2).

7. Ink pad printing press according to one of the preceding Claims 2 to 6,
**characterized in that** the height of the second level (20-4), down to which the ink pad carrier (22) can be moved, can be adjusted.

8. Ink pad printing press according to one of the preceding Claims 2 to 7,
**characterized in that** a product carrier (30), holding products (28, 48) to be printed in the printing position (20-3) so that they can be printed with printing ink in this printing position (20-3) by the ink pad (20) of the ink pad carrier (22), extends transversely over both y-lines (24, 36) and is configured in the second y-line (36) for accommodating an object with which contact can be made by the ink pad (20) of the ink pad carrier (22).

9. Ink pad printing press according to one of the preceding claims,
**characterized in that** the second x-line (38) is parallel to the first x-line (6).

10. Ink pad printing press according to one of the preceding claims,
**characterized in that** the second y-line (36) is parallel to the first γ-line (24).

11. Ink pad printing press according to one of the preceding claims,
**characterized in that** at least one of the x-lines and/or y-lines is rectilinear.

12. Ink pad printing press according to Claim 11,
**characterized in that** the y-lines (24, 36) extend at right angles to the x-lines (6, 38).

## Revendications

1. Machine d'impression au tampon, contenant un porte-clichés (2) qui, conjointement avec un cliché (4) qu'il porte, peut être déplacé d'avant en arrière suivant une première ligne x (6) entre une position de réception d'encre (6-1) et une position de distribution d'encre (6-2) par rapport à un réservoir d'encre (8) dans un premier dispositif de guidage (10), le réservoir d'encre (8) glissant sur la surface du cliché (4) et étant ouvert vers la surface du cliché, et au moins un renfoncement pour image imprimée (18) étant formé dans la surface (16) du cliché (4), lequel renfoncement se trouve dans la position de réception d'encre (6-1) en dessous du réservoir d'encre (8) et étant positionné, dans la position de distribution d'encre (6-2), au-delà du premier dispositif de guidage (10) ; un porte-tampon (22), qui peut être déplacé de haut en bas le long d'une première ligne y (24) transversale à la première ligne x (6) entre une position de repos supérieure (20-1) et une position de contact du cliché inférieure (20-2) dans un deuxième dispositif de guidage (26), lorsque le porte-cliché (2) est dans la position de distribution d'encre (6-2), afin de recevoir de l'encre provenant du renfoncement d'image imprimée (18) du cliché (4) au moyen d'un tampon (20) porté par le porte-tampon (22) ; le porte-tampon (22), après s'être déplacé à nouveau vers le haut depuis la position de contact du cliché (20-2) et que le porte-cliché (2) soit revenu à nouveau de la position de distribution d'encre dans la position de réception d'encre, pouvant être déplacé vers le bas à nouveau le long de la première ligne y (24) dans une position d'impression (20-3) ; des moyens d'entraînement (32, 34) pour déplacer le porte-cliché (2) et le porte-tampon (22) ;
**caractérisée en ce que**
le porte-tampon (22) peut être déplacé d'avant en arrière à un premier niveau (20-1) dans lequel il est disposé plus haut que lorsqu'il se trouve dans la position de contact du cliché, transversalement à la première ligne y (24) entre la première ligne y (24) et une deuxième ligne y (36) le long d'une deuxième ligne x (38) dans un troisième dispositif de guidage (40), la deuxième ligne y (36) s'étendant transversalement aux deux lignes x (6, 38) et étant plus éloignée vers l'avant du premier dispositif de guidage (10) du porte-cliché (2) que la première ligne y (24).

2. Machine d'impression au tampon selon la revendication 1,
**caractérisée en ce que**
le porte-tampon (22) peut être déplacé de haut en bas conjointement avec le tampon (20), avec le tampon (20) dans la deuxième ligne y (36) le long de la deuxième ligne y entre le premier niveau (20-1) et un deuxième niveau (20-4) placé plus bas. '

3. Machine d'impression au tampon selon la revendication 1 ou 2,
**caractérisée en ce que**
le porte-tampon (22) est au premier niveau dans la position de repos (20-1).

4. Machine d'impression au tampon selon la revendication 2 ou 3,
**caractérisée en ce que**
le deuxième niveau (20-4) du porte-tampon (22) est le même niveau que celui du porte-tampon dans la position de contact du cliché (20-2).

5. Machine d'impression au tampon selon la revendication 2 ou 3,
**caractérisée en ce que**
le deuxième niveau (20-4) du porte-tampon (22) est plus haut que le niveau du porte-tampon dans la position de contact du cliché (20-2).

6. Machine d'impression au tampon selon la revendication 2 ou 3,
**caractérisée en ce que**
le deuxième niveau (20-4) du porte-tampon (22) est plus bas que le niveau du porte-tampon dans la position de contact du cliché (20-2).

7. Machine d'impression au tampon selon l'une quelconque des revendications 2 à 6,
**caractérisée en ce que**
le deuxième niveau (20-4) auquel le porte-tampon (22) peut être descendu, peut être ajusté de manière variable en hauteur.

8. Machine d'impression au tampon selon l'une quelconque des revendications 2 à 7,
**caractérisée en ce**
**qu'**un porte-produit (30) qui retient des produits à imprimer (28, 48) dans la position d'impression (20-3), de sorte qu'ils puissent être imprimés avec de l'encre par le tampon (20) du porte-tampon (22) dans cette position d'impression (20-3), s'étend en travers des deux lignes y (24, 36) et est réalisé dans la deuxième ligne y (36) pour recevoir un objet pouvant entrer en contact avec le tampon (20) du porte-tampon (22).

9. Machine d'impression au tampon selon l'une quelconque des revendications précédentes,
**caractérisée en ce que**
la deuxième ligne x (38) est parallèle à la première ligne x (6).

10. Machine d'impression au tampon selon l'une quelconque des revendications précédentes,
**caractérisée en ce que**
la deuxième ligne y (36) est parallèle à la première ligne y (24).

11. Machine d'impression au tampon selon l'une quelconque des revendications précédentes,
**caractérisée en ce que**
au moins l'une des lignes x et/ou y est rectiligne.

12. Machine d'impression au tampon selon la revendication 11,
**caractérisée en ce que**
les lignes y (24, 36) s'étendent à angle droit par rapport aux lignes x (6, 38).
